# EUROPÄISCHE PATENTSCHRIFT

(11) **EP 2 073 683 B1**
(45) Veröffentlichungstag und Bekanntmachung des Hinweises auf die Patenterteilung: **19.10.2011**
(21) Anmeldenummer: 07803007.9
(22) Anmeldetag: 29.08.2007
(51) Int. Cl.: A47L 15/44, A47L 15/46

(54) **VERFAHREN ZUM BETREIBEN EINES WASSERFÜHRENDEN HAUSHALTSGERÄTS**
METHOD FOR OPERATING A WATER-CONDUCTING DOMESTIC APPLIANCE
PROCÉDÉ D'EXPLOITATION D'UN APPAREIL MÉNAGER ACHEMINANT DE L'EAU

(30) Priorität: 19.09.2006 DE 102006043914
(43) Veröffentlichungstag der Anmeldung: 01.07.2009
(73) Patentinhaber: BSH Bosch und Siemens Hausgeräte GmbH, 81739 München (DE)
(72) Erfinder: CLASSEN, Egbert, 86637 Wertingen (DE); FAUTH, Michael, 91785 Pleinfeld (DE); HEILIGENMANN, Caroline, 71032 Boeblingen (DE); JERG, Helmut, 89537 Giengen (DE); PAINTNER, Kai, 86477 Adelsried (DE)
(86) Internationale Anmeldenummer: PCT/EP2007/058990
(87) Internationale Veröffentlichungsnummer: WO 2008/034696

(56) Entgegenhaltungen:
- WO-A-02/077353
- US-A1- 2005 022 314

## Beschreibung

Die Erfindung betrifft ein Verfahren zum Betreiben eines wasserführendes Haushaltsgeräts nach dem Oberbegriff des Patentanspruchs 1.

Bspw. besitzen Geschirrspülmaschinen, insbesondere Haushalts-Geschirrspülmaschinen, üblicher Weise eine an der Innentür des Geschirrspülers angeordnete Reinigerzugabeeinrichtung und eine Klarspülerzugabeeinrichtung, die zu einem vorbestimmten Zeitpunkt während des Ablaufs eines Spülprogramms ihren gesamten Inhalt in den Spülraum der Geschirrspülmaschine abgeben. Dabei werden üblicher Weise als Reinigerzugabe pulverförmige Reinigungsmittel verwendet, die aus einer Vielzahl von Reinigersubstanzen zusammengesetzt sind, wobei jede der Substanzen eine Funktion aufweist, wie z.B. Enzyme, die Stärke, Eiweiß- oder Fettverbindung zersetzen können, Bleichmittel, Bleichaktivatoren, Dispergier- und Komplexiermittel, Tenside und Alkaliträger. Da jedoch das pulverförmige Reinigungsmittel zu einem Zeitpunkt zugegeben wird, sind alle Wirkstoffe des pulverförmige Reinigungsmittels ab dem Zugabezeitpunkt in der Spülflotte enthalten. Dies reduziert jedoch die Reinigungsleistung, da einzelne Komponenten sich negativ gegenseitig beeinflussen und damit das Reinigungsergebnis negativ beeinträchtigen. Eine Alternative zu der Verwendung von pulverförmigen Reinigern sind Kombinationsprodukte in Tablettenform, die vor Beginn eines Spülzyklus in den Spülraum eines Geschirrspülers eingebracht werden. Dabei sind die in Tablettenform ausgebildeten Kombinationsprodukte derart ausgebildet, dass gemäß den Schritten einer Haushalts-Geschirrspülmaschine die entsprechenden Wirkstoffkomponenten, wie z.B. Reiniger, Klarspüler, Härtebinder, Glasschutz etc. zeitlich versetzt freigegeben werden. Hier sind jedoch auch die möglichen Kombinationen und zeitlichen Reihenfolgen von Wirkstoffkomponenten begrenzt. Ferner tritt bei Haushalts-Geschirrspülmaschinen, welche Schnellprogramm mit beispielsweise 30 min Laufzeit aufweisen, das Problem auf, dass derartige Kombinationsprodukte in Tablettenform sich nicht während der Programmlaufzeit vollständig auflösen können und so am Ende eines derartigen Spülgangs die Gläser störende Wasserflecke aufweisen.

Ferner gibt z.B. die WO 021077353 ein Dosiersystem zur Aufnahme in den Waschraum einer Waschmaschine an, das mindestens einen Aufnahmeraum für mindestens eine Waschsubstanz und mindestens einen zugeordneten Auslass zur Abgabe der mindestens einen Waschsubstanz beim Waschvorgang umfasst. Dieses Dosiersystem weist mindestens ein Steuerelement auf, so dass die Abgabe der Waschsubstanz beim Waschvorgang steuerbar ist oder/und dass das Dosiersystem Waschsubstanzen für mehrere Waschgänge bereithält und pro Waschgang eine bestimmte Menge hiervon freisetzt. Dabei ist die Abgabe mehrerer Waschsubstanzen, insbesondere unabhängig voneinander, steuerbar.

Es ist Aufgabe der Erfindung, ein Verfahren zum Betreiben eines wasserführenden Haushaltsgeräts, insbesondere Haushalts-Geschirrspülmaschine anzugeben, mit dem ein optimiertes Reinigungs- und Trockenergebnis bei minimal Chemie-Einsatz zu erreicht werden kann.

Die Aufgabe der Erfindung wird durch ein Verfahren mit dem Kennzeichen des neuen Patentanspruchs 1 gelöst. Vorteilhafte Ausbildungen" der Erfindung sind in den Unteransprüchen angegeben.

Das erfindungsgemäße Verfahren zum Betreiben eines wasserführenden Haushaltsgeräts, insbesondere einer Haushalts-Geschirrspülmaschine, wobei das wasserführende Haushaltsgerät eine Programmsteuerung zur Durchführung einer Vielzahl von aufeinander folgender Programmschritte aufweist und die Programmsteuerung wenigstens mit einem Reinigungsmitteldosiersystem in Wirkverbindung steht, ist erfindungsgemäß dadurch gekennzeichnet, dass wenigstens während eines Programmschritts eine eine Funktion aufweisende Reinigungssubstanz zudosiert wird. Es werden keine Kombinationsprodukte verwendet, die eine Vielzahl von Reinigersubstanzen mit je einer Funktion aufweisen. Hierdurch wird eine Wechselwirkung von einzelne Reinigungssubstartzen negativer Art ausgeschlossen und so eine Verbesserung der Reinigungs- und Trockenergebnisse erreicht.

Vorzugsweise ist dabei vorgesehen, dass eine Vielzahl, insbesondere 3 bis 10, eine Funktion aufweisende Reinigungssubstanzen zudosiert werden. Dabei kann es sich bei den Reinigungssubstanzen um einen Alkaliträger handeln, mit dem ein Aufquellen des Schmutzes erreicht wird. Dies verbessert die Wirkung von dazudosierten Enzymen und erlaubt gleichzeitig die Entfernung von groben Anschmutzungen. Ferner können Dispergier- und/oder Komplexierstoffe zugeführt werden, die durch Komplexbildung die Wasserhärte reduzieren. Ferner werden auch andere Metall-lonen durch die Komplexbildung neutralisiert. Desweiteren können Proteine und/oder Peptide (Eiweiß) zersetzende Enzyme, Stärkeverbindung und/oder Polysacharide zersetzende Enzyme, wie zum Beispiel Amylase und Fettverbindung zersetzende Enzyme, wie beispielsweise Lipase zugegeben werden. Außerdem können Tenside, insbesondere nicht-ionische Tenside zugeführt werden, die die Dispergierung positiv unterstützen. Schließlich können noch Bleichmittel, wie zum Beispiel Wasserstoffperoxid hinzugefügt werden, so wie ein Bleichaktivator, wobei der Bleichaktivator die Wirkung hat, dass er die Wirkung von Bleichmitteln, wie zum Beispiel Wasserstoffperoxid, auch bei Temperaturen von unterhalb 80°C deutlich gesteigert wird.

Dabei ist vorzugsweise vorgesehen, dass während eines Programmschritts wenigstens zwei Reinigungssubstanzen zudosiert werden. Dies erlaubt es beispielsweise vor jedem Programmschritt die Wasserhärte zu optimieren, und anschließend eine weitere Reinigungssubstanz hinzuzudosieren.

Vorzugsweise ist dabei vorgesehen, dass wenigstens zwei Reinigungssubstanzen zudosiert werden, wie z.B. ein Bleichmittel, wie z.B. Wasserstoffperoxid und ein Bleichaktivator, um so eine optimale Wirkung der zugegebenen Reinigungssubstanz zu erreichen.

Ferner ist vorzugsweise vorgesehen, dass wenigstens ein erstes Enzym und ein zweites Enzym mit unterschiedlichen Funktionen zeitlich beanstandet von einander zudosiert werden. Dies erlaubt es, nacheinander Enzyme zu verwenden, wie beispielsweise Protease und Amylase, die sich bei gleichzeitiger Zugabe gegenseitig negativ in ihrer Wirkung beeinflussen würden.

Dabei ist bevorzugt vorgesehen, dass als erstes Enzym ein Stärkeverbindung und/oder Polysacharide zersetzendes Enzym zudosiert wird. Bei dem Enzym handelt es sich um Amylase.

Ferner ist bevorzugt vorgesehen, dass als zweites Enzym ein Protein und/oder Lipide zersetzende Enzym zudosiert wird, wie beispielsweise Protease.

Ferner wird vorgesehen sein, dass als weiteres Enzym ein Fettverbindungen zersetzendes Enzym zudosiert wird, wie z.B. Lipase.

Dabei ist bevorzugt vorgesehen, dass zuerst das erste Enzym und ein Dispergier- und Komplexierstoff zudosiert werden. Damit werden zuerst durch das erste Enzym Stärkeverbindungen und/oder Polysacharide zersetzt und durch die Zugabe eines Dispergier- und Komplexierstoffes die Wasserhärte optimiert und so die Wirkung des ersten Enzyms optimiert.

In einer bevorzugten Weiterbildung des Verfahrens ist vorgesehen, dass wenigstens nach Zugabe des zweiten Enzyms der PH-Wert erhöht wird. Diese kann beispielsweise durch Zugabe eines Alkaliträgers, wie z.B. Natronlauge erfolgen. Dies bewirkt eine bessere Aufquellung, so dass Enzyme besser wirken und bewirkt gleichzeitig einen verbesserten Glasschutz.

In einer bevorzugten Weiterbildung des erfindungsgemäßen Verfahrens ist vorgesehen, dass wenigstens ein Bleichmittel zugegeben wird. Bei dem Bleichmittel kann es sich um Wasserstoffperoxid handeln. Die Zugabe des Bleichmittels erfolgt zeitlich beabstandet von der Zugabe von Enzymen, z.B. in unterschiedlichen Programmschritten, um so eine die Wirkung negativ beeinflussende Wechselwirkung zu vermeiden.

Da Wasserstoffperoxid als Bleichmittel erst ab Temperaturen von ca. 80°C seine optimale Wirkung entfaltet, ist vorzugsweise vorgesehen, dass ein Bleichaktivator zugegeben wird.

Ferner ist vorzugsweise vorgesehen, dass wenigstens Erdalkaliionen wenigstens teilweise komplexiert werden. Dies kann durch Zugabe eines Dispergier- und/oder Komplexierstoffes erfolgen, so dass bei jedem Programmschritt eine optimale eingestellte Wasserhärte für maximale Wirkung der Reinigungssubstanzen gegeben ist. Alternativ oder zusätzlich kann ein lonenaustauscher oder eine andere Wasserenthärtungseinrichtung oder -verfahren Verwendung finden.

In einer bevorzugten Ausführungsform ist vorgesehen, dass die Vielzahl der Programmschritte programmgesteuert ablaufen. D.h., eine Bedienperson, wählt aus einer Vielzahl von bereitgestellten Spülprogrammen, die eine Vielzahl von Programmschritten mit unterschiedlichen Parametern kombinieren ein Programm aus, dass dann von einer Steuereinrichtung einer Geschirrspülmaschine durchgeführt wird. Dabei erfolgt die Dosierung der einzelnen Reinigungssubstanzen gemäß einer vorgegebenen Menge.

In einer bevorzugten Weiterbildung ist vorgesehen, dass wenigstens ein Programmschritt sensorgesteuert abläuft. Zum Beispiel kann mittels Trübungsmessung oder Leitfähigkeitsmessung eine Anpassung der Dosierung erfolgen.

In einer bevorzugten Ausführungsform ist ein Programmschritt "Vorspülen" vorgesehen, in dem ein Alkaliträger und ein Dispergierstoff zugegeben werden. Die Dosierung kann gleichzeitig oder zeitlich voneinander getrennt erfolgen.

In einer bevorzugten Weiterbildung ist vorgesehen, dass im Programmschritt "Vorspülen" zusätzlich ein Enzym und/oder ein Tensid zugegeben werden. Bei dem Enzym kann es sich um Protease, Amylase oder Lipase handeln, während es sich bei dem Tensid insbesondere um ein nicht-ionisches Tensid handeln kann. Auch hier kann die Dosierung gleichzeitig oder zeitlich voneinander getrennt erfolgen.

Erfindungsgemäß ist ein Programmschritt "Reinigen" vorgesehen, in dem ein Alkaliträger, ein Dispergier- und/oder Komplexierstoff und wenigstens zwei Enzyme zeitlich beabstandet zugegeben werden. Die Dosierung der Komponenten kann wieder gleichzeitig oder zeitlich voneinander getrennt erfolgen, im Fall des Alkaliträgers und Dispergiers- und/oder Komplexierstoffes. Die zwei Enzyme, beispielsweise Protease und Amylase hingegen müssen zeitlich getrennt voneinander zugegeben werden, da die Protease die Wirkung der Amylase negativ beeinflusst.

In einer bevorzugten Weiterbildung ist vorgesehen, dass zusätzlich ein fettspaltendes Enzym und/oder ein Tensid zugegeben werden. Dabei wird als fettspaltendes Enzym beispielsweise Lipase hinzugegeben und als Tensid ein nicht-ionisches Tensid zur Verbesserung der Dispergierung. Dabei kann die Zugabe des Tensids gleichzeitig mit einer anderen Komponente oder zeitlich getrennt erfolgen.

In einer weiteren, bevorzugten Ausführungsform ist ein Programmschritt "Zwischenspülen" vorgesehen, in dem Alkaliträger und ein Dispergierstoff zugegeben werden. Die Dosierung kann gleichzeitig oder zeitlich voneinander getrennt erfolgen. Dabei erlaubt die Zugabe von Alkaliträger in dem Programmschritt "Zwischenspülen" eine Vorbereitung für Entfernung von Teeschmutz mittels einer Bleiche, da für einen optimalen Abtrag von Teeschmutz ein bestimmter PH-Wert erreicht werden muss.

Schließlich ist gemäß der Erfindung ein Programmschritt "Klarspülen" vorgesehen, in dem ein Dispergier- und/oder Komplexierstoff, ein Bleichmittel, ein Bleichaktivator und ein Tensid dazugegeben werden. Dabei wird durch die Zugabe des Dispergier- und/oder Komplexierstoffes, durch Komplexbildung die Wasserhärte reduziert und Metall-lonen ebenfalls komplexiert, was beispielsweise den Abtrag von bspw. Teeschmutz erleichtert. Die Dosierung des Dispergier- und/oder Komplexierstoffes kann gleichzeitig oder zeitlich voneinander getrennt von anderen Komponenten erfolgen. Durch die Zugabe von einem Bleichmittel, wie beispielsweise Wasserstoffperoxid wird die Entfernung von Teeschmutz bzw. Teehaut erreicht. Die Zugabe von Bleichmitteln erfolgt dabei getrennt von Enzymen, bevorzugt im letzten Programmschritt. Abgesehen von der Zugabe von Enzymen, kann das Bleichmittel gleichzeitig mit jeder anderen Komponente zusammen zudosiert werden.

Der Bleichaktivator unterstützt dabei die Bleichwirkung von Wasserstoffperoxid bei Temperaturen von unterhalb von 80°C, so dass eine optimale Bleichwirkung durch Wasserstoffperoxid als Bleichmittel auch bei den während eines Betriebs einer Geschirrspülmaschine üblichen Temperaturen möglich ist. Die Dosierung des Bleichaktivators kann mit der Dosierung des Bleichmittels zusammen erfolgen oder zeitlich versetzt. Die Zugabe eines Tensids, beispielsweise eines nicht-ionischen Tensids bewirkt eine Klarspülwirkung durch Herabsetzung der Oberflächenspannung des Wassers. Die Dosierung dieser Komponente kann gleichzeitig mit einer anderen Komponente oder zeitlich versetzt erfolgen.

Vorzugsweise ist dabei vorgesehen, dass im Programmschritt "Klarspülen" ein Alkaliträger zugegeben wird. Bei dem Alkaliträger kann es sich um Natronlauge handeln, wobei die Zugabe von Natronlauge durch Anpassung des PH-Wertes eine verbesserte Wirkung von Bleichmitteln zur Entfernung von z.B. Teeschmutz bewirkt.

In einer bevorzugten Weiterbildung des Verfahrens ist vorgesehen, dass ein Programmschritt Desinfizieren vorgesehen ist. Dies erlaubt es, der Bildung von unangenehmen Gerüchen entgegenzuwirken, die entstehen können, wenn Geschirr tagelang in einer Geschirrspülmaschine gesammelt wird. Ursache sind die Abbauprodukte von Mikroorganismen, die sich in einer Geschirrspülmaschine bilden. Dies ist insbesondere bei hohen Temperaturen, wie im Sommer, der Fall.

Dabei ist bevorzugt vorgesehen, dass eine biozidwirkende Flüssigkeit zugegeben wird. Dabei kann es sich um Biozide gegen Bakterien (Bakterizide), gegen Pilze (Fungizide), gegen Keime (Mikrobizide), gegen Viren (Viruzide) und auch gegen Algen (Algizide) handeln, die die Ansiedlung und eventuelle Biofilmbildung entgegenwirken und so unangenehme Geruchsentwicklungen während längerer Standzeiten zu unterbinden.

Schließlich kann bevorzugt vorgesehen sein, dass in wenigstens einem Programmschritt ein Korrosionsschutzmittel, insbesondere ein Glasschutzkorrosionsschutzmittel zugegeben wird, dass der Glaskorrosion entgegenwirkt. Dabei ist bevorzugt vorgesehen, dass das Korrosionsschutzmittel wenigstens Zinksalz enthält. Es können jedoch auch andere, geeignete Korrosionsschutzmittel Verwendung finden.

Die Zugabe der Korrosionsschutzmittel erfolgt bevorzugt in einem Programmschritt Reinigen und/oder Klarspülen, kann jedoch auch während anderer Programmschritte erfolgen, wie bspw. während eines Zwischenspülschritis. Dabei ist bevorzugt vorgesehen, dass die Zugabe des Korrosionsschutzmittels zeitlich beabstandet zur Erhöhung des pH-Wertes, insbesondere durch Zugabe von Natronlauge, und/oder zur Zugabe von wenigstens einem Enzym und/oder zur Zugabe eines Komplexierstoffs erfolgt.

Im Folgenden wird die Erfindung anhand eines Ausführungsbeispiels erläutert. Es zeigt die einzige Figur:
eine schematische Darstellung eines Temperaturprofils eines Spülprogrammes mit einer Vielzahl von Dosierungspunkten.

Dargestellt ist ein Temperaturverlauf eines normalen Spülprogrammes einer Haushalts-Geschirrspülmaschine mit den Schritten "Vorspülen", bei dem Spülflotte ohne Aufheizung umgewälzt wird, "Reinigen", bei dem die Spülflotte bis auf ca. 50°C aufgeheizt wird und sich nach Waschphase anschließt, einen "Zwischenspulschritt', in dem Spülflotte ohne aufheizen umgewälzt wird, so wie einen "Klarspülschritt", in dem die Spülflotte bis auf ca. 65°C aufgeheizt wird.

Während des Vorspülens wird gemäß dem Ausführungsbeispiels Natronlauge als Alkaliträger zusammen mit einem Dipergier- und/oder Komplexierstoff in einem Schritt 1 zugegeben, um so ein Aufquellen von Anschmutzungen zu erreichen, so dass die Reinigungswirkung von nachfolgenden Enzymen verbessert ist und die Wasserhärte beeinflussende Erdalkaliionen komplexiert werden.

Anschließend erfolgt das Reinigen, wobei zu Beginn das Enzym Amylase, zur Zersetzung von Stärkeverbindungen und/oder Polysachariden (Zuckerverbindung) in Schritt 2 zugegeben wird. Zeitlich versetzt, bspw. ca. 5 min später wird, das Enzym Protease in Schritt 3 zugegeben, um Proteine und/oder Peptide (Eiweißverbindungen) zu zersetzen.

Schließlich wird als letztes in einem Schritt 4 bei einer Temperatur von ca. 50°C als Alkaliträger Natronlauge zugegeben, sodass sich der PH-Wert der Spülflotte erhöht, was die Wirkung von Enzymen während der folgenden Nachwaschphase verbessert.

Es folgt ein Zwischenspülen, bei dem Spülflotte ohne Aufheizen umgewälzt wird.

Als letzter Schritt erfolgt ein Klarspülen, bei dem die Spülflotte bis auf ca. 85°C aufgeheizt wird. In einem Schritt 5 wird ein Dispergier- und/oder Komplexierstoff zugegeben, um Ionen, insbesondere Erdalkaliionen, zu komplexieren und zugleich durch diese Komplexierung von Metall-lonen das Ablösen von Schmutz zu erleichtern, wie beispielsweise Teeanschmutzungen. Unmittelbar nachfolgend werden in einem Schritt 6 Wasserstoffperoxid als Bleichmittel sowie in einem Schritt 7 ein Bleichaktivator zugegeben, so dass die optimale Wirkung von Wasserstoffperoxid als Bleichmittel auch bei Temperaturen unterhalb von 80°C gegeben ist. Schließlich wird in einem Schritt 8 ein nicht-ionisches Tensid hinzugegeben, um durch Herabsetzung der Oberflächenspannung einen rückstandsfreien Trocknungsprozess zu gewährleisten, so dass beispielsweise auf Gläsern keine Trockenränder zurück bleiben.

Anschließend erfolgt der Trocknungsprozess des Geschirrs.

Als Programmschritt eines Reinigerprogramms oder auch als Einzelschritt von einer Bedienperson manuell ausgelöst kann eine biozidwirkende Flüssigkeit zugegeben werden. Insbesondere können Biozide gegen Bakterien (Bakterizide), gegen Pilze (Fungizide), gegen Keime (Mikrobizide), gegen Viren (Viruzide) und auch gegen Algen (Algizide) zugegeben werden, um so unangenehme Geruchsentwicklungen während längerer Standzeiten zu unterbinden.

Es gibt verschiedene Möglichkeiten der Dosierung. Bspw. kann die Zugabe am Ende des Klarspülganges erfolgen, um das Wasser, das im Sumpf oder in den Leitungen verbleibt, zu desinfizieren. So kann die Bildung von Biofilme verhindert werden. Alternativ kann ein extra Hygienespülprogramm vorgesehen sein, dass in vorgegebenen Intervallen automatisch ausgeführt oder bei Bedarf manuell von einer Bedienperson ausgelöst wird. Während des Hygieneprogramms werden ca. 31 Wasser eingefüllt und es wird ausreichend biozidwirkender Wirkstoff zugegeben. Dann wird die den biozidwirkenden Wirkstoff enthaltende Flotte umgewälzt. Zusätzlich können noch andere Substanzen zur Wirkungsverbesserung hin zu gegeben werden, wie z.B. Dispergier- und Komplexierstoffe. Ergänzend kann eine Umwälzpumpe mit nur reduzierter Drehzahl betrieben werden, wobei zugleich eine Wasserweiche geschlossen ist, so dass Spülflotte nur in geringem Umfang aus Sprüharmen austritt. So werden nur die Leitungen und der Pumpensumpf gereinigt.

Des weiteren kann in wenigstens einem Programmschritt ein Korrosionsschutzmittel, insbesondere ein Glasschutzkorrosionsschutzmittel zugegeben wird, dass der Glaskorrosion entgegenwirkt, das bspw. Zinksalz enthält.

Die Zugabe der Korrosionsschutzmittel erfolgt in einem Programmschritt Reinigen und/oder Klarspülen, oder auch während eines anderen Programmschritts, wie bspw. während eines Zwischenspülschritts. Die Zugabe des Korrosionsschutzmittels erfolgt zeitlich beabstandet zur Erhöhung des pH-Wertes, insbesondere durch Zugabe von Natronlauge, und/oder zur Zugabe von wenigstens einem Enzym und/oder zur Zugabe eines Komplexierstoffs.

## Patentansprüche

1. Verfahren zum Betreiben einer Haushalts-Geschirrspülmaschine, wobei das wasserführende Haushaltsgerät eine Programmsteuerung zur Durchführung einer Vielzahl von aufeinander folgender Programmschritte aufweist und die Programmsteuerung wenigstens mit einem Reinigungsmitteldosiersystem in Wirkverbindung steht, wobei wenigstens während eines Programmschritts eine eine Funktion aufweisende Reinigersubstanz zudosiert wird, **dadurch gekennzeichnet, dass** ein Programmschritt Reinigen vorgesehen ist, in dem ein Alkaliträger, ein Dispergier- und/oder Komplexierstoff und wenigstens zwei Enzyme im zeitlichen Abstand zugegeben werden, und dass ein Programmschritt Klarspülen vorgesehen ist, in dem ein Dispergier- und/oder Komplexierstoff, ein Bleichmittel, ein Bleichaktivator und ein Tensid zugegeben werden.

2. Verfahren nach Anspruch 1, **dadurch gekennzeichnet, dass** eine Vielzahl, insbesondere 5 bis 7, eine Funktion aufweisende Reinigungssubstanzen zudosiert werden.

3. Verfahren nach Anspruch 2, **dadurch gekennzeichnet, dass** während eines Programmschritts wenigstens zwei Reinigungssubstanzen zudosiert werden.

4. Verfahren nach Anspruch 3, **dadurch gekennzeichnet, dass** wenigstens ,zwei Reinigungssubstanzen gleichzeitig zudosiert werden.

5. Verfahren nach einem der vorhergehenden Ansprüche, **dadurch gekennzeichnet, dass** wenigstens ein erstes Enzym und ein zweites Enzym mit unterschiedlicher Funktion zeitlich beabstandet zudosiert werden.

6. Verfahren nach Anspruch 5, **dadurch gekennzeichnet, dass** als erstes Enzym ein eine Stärkeverbindung und/oder Polysacheriede zersetzendes Enzym zudosiert wird.

7. Verfahren nach Anspruch 5 oder 6, **dadurch gekennzeichnet, dass** als ein zweites Enzym ein Proteine und/oder Peptide zersetzendes Enzym zudosiert wird.

8. Verfahren nach einem der Ansprüche 5 bis 7, **dadurch gekennzeichnet, dass** als weiteres Enzym ein Fettverbindungen zersetzendes Enzym zudosiert wird.

9. Verfahren nach einem der Ansprüche 5 bis 8, **dadurch gekennzeichnet, dass** zuerst das erste Enzym und ein Dispergier- und Komplexierstoff zudosiert werden.

10. Verfahren nach einem der vorhergehenden Ansprüche 5 bis 7, **dadurch gekennzeichnet, dass** wenigstens nach Zugabe des zweiten Enzyms der pH-Wert erhöht wird.

11. Verfahren nach einem der vorhergehenden Ansprüche, **dadurch gekennzeichnet, dass** wenigstens ein Bleichmittel zugegeben wird.

12. Verfahren nach Anspruch 11, **dadurch gekennzeichnet, dass** ein Bleichaktivator zugegeben wird.

13. Verfahren nach einem der vorhergehenden Ansprüche, **dadurch gekennzeichnet, dass** wenigstens Erdalkaliionen wenigstens teilweise komplexiert werden.

14. Verfahren nach einem der vorhergehenden Ansprüche, **dadurch gekennzeichnet, dass** die Vielzahl der Programmschritte programmgesteuert ablaufen.

15. Verfahren nach einem der vorhergehenden Ansprüche, **dadurch gekennzeichnet, dass** wenigstens ein Programmschrittsensor gesteuert abläuft.

16. Verfahren nach einem der vorhergehenden Ansprüche, **dadurch gekennzeichnet, dass** ein Programmschritt Vorspülen vorgesehen ist, in dem Alkaliträger und ein Dispergierund/oder Komplexierstoff zugegeben werden.

17. Verfahren nach Anspruch 16, **dadurch gekennzeichnet, dass** im Programmschritt Vorspülen ein Enzym und/oder ein Tensid zugegeben werden.

18. Verfahren nach einem der vorhergehenden Ansprüche, **dadurch gekennzeichnet, dass** in einem Programmschritt, insbesondere in einem Programmschritt Reinigen, ein fettspaltendes Enzym und/oder ein Tensid zugegeben wird.

19. Verfahren nach einem der vorhergehenden Ansprüche, **dadurch gekennzeichnet, dass** ein Programmschritt Zwischenspülen vorgesehen ist, in dem ein Alkaliträger und ein Dispergier- und/oder Komplexierstoff zugegeben werden.

20. Verfahren nach einem der vorhergehenden Ansprüche, **dadurch gekennzeichnet, dass** im Programmschritt Klarspülen ein Alkaliträger zugegeben wird.

21. Verfahren nach einem der vorhergehenden Ansprüche, **dadurch gekennzeichnet, dass** ein Programmschritt Desinfizieren vorgesehen ist.

22. Verfahren nach Anspruch 21, **dadurch gekennzeichnet, dass** eine biozidwirkende Flüssigkeit zugegeben wird.

23. Verfahren nach einem der vorhergehenden Ansprüche, **dadurch gekennzeichnet, dass** in wenigstens einem Programmschritt ein Korrosionsschutzmittel, insbesondere ein Glasschutzkorrosionsschutzmittel zugegeben wird.

24. Verfahren nach Anspruch 23, **dadurch gekennzeichnet, dass** das Korrosionsschutzmittel wenigstens Zinksalz enthält.

25. Verfahren nach Anspruch 23 oder 24, **dadurch gekennzeichnet, dass** das Korrosionsschutzmittel in einem Programmschritt Reinigen und/oder Klarspülen zugegeben wird.

26. Verfahren nach einem der Ansprüche 23 bis 25, **dadurch gekennzeichnet, dass** die Zugabe des Korrosionsschutzmittels zeitlich beabstandet zur Erhöhung des pH-Wertes, insbesondere durch Zugabe von Natronlauge, und/oder zur Zugabe von wenigstens einem Enzym und/oder zur Zugabe eines Komplexierstoffs erfolgt.

## Claims

1. Method of operating a domestic dishwasher, wherein the water-conducting domestic appliance comprises a program control for performance of a plurality of successive program steps and the program control is in operative connection at least with a cleaning agent dosing system, wherein a cleaning substance having a function is admetered at least during one program step, **characterised in that** a program step of 'cleaning' is provided in which an alkali carrier, a dispersing and/or complexing agent and at least two enzymes are added at an interval in time and that a program step of 'clear rinsing' is provided in which a dispersing and/or complexing agent, a bleach, a bleach activator and a surfactant are added.

2. Method according to claim 1, **characterised in that** a plurality, particularly five to seven, of cleaning substances having a function is admetered.

3. Method according to claim 2, **characterised in that** at least two cleaning substances are admetered during a program step.

4. Method according to claim 3, **characterised in that** at least two cleaning substances are admetered simultaneously.

5. Method according to any one of the preceding claims, **characterised in that** at least one first enzyme and second enzyme with different functions are admetered at an interval in time.

6. Method according to claim 5, **characterised in that** an enzyme, which breaks down a starch compound and/or a polysaccharide, is admetered as first enzyme.

7. Method according to claim 5 or 6, **characterised in that** an enzyme, which breaks down a protein and/or peptide, is admetered as a second enzyme.

8. Method according to any one of claims 5 to 7, **characterised in that** an enzyme, which breaks down fat compounds, is admetered as further enzyme.

9. Method according to any one of claims 5 to 8, **characterised in that** initially the first enzyme and a dispersing and complexing agent are admetered.

10. Method according to any one of the preceding claims 5 to 7, **characterised in that** at least after addition of the second enzyme the pH value is increased.

11. Method according to any one of the preceding claims, **characterised in that** at least one bleaching agent is added.

12. Method according to claim 11, **characterised in that** a bleach activator is added.

13. Method according to any one of the preceding claims, **characterised in that** at least earth alkali ions are at least partly complexed.

14. Method according to any one of the preceding claims, **characterised in that** the plurality of program steps runs down in program-controlled manner.

15. Method according to any one of the preceding claims, **characterised in that** at least one program step sensor runs down in controlled manner.

16. Method according to any one of the preceding claims, **characterised in that** a program step of'pre-rinsing' is provided in which alkali carriers and a dispersing and/or complexing agent are added.

17. Method according to claim 16, **characterised in that** an enzyme and/or a surfactant is or are added in the program step 'pre-rinsing'.

18. Method according to any one of the preceding claims, **characterised in that** a fat-splitting enzyme and/or a surfactant is or are added in a program step, particularly in a program step 'cleaning'.

19. Method according to any one of the preceding claims, **characterised in that** a program step of 'intermediate rinsing' is provided in which an alkali carrier and a dispersing and/or complexing agent is or are added.

20. Method according to any one of the preceding claims, **characterised in that** an alkali carrier is added in the program step 'clear rinsing'.

21. Method according to any one of the preceding claims, **characterised in that** a program step of 'disinfecting' is provided.

22. Method according to claims 21, **characterised in that** a biocidally acting liquid is added.

23. Method according to any one of the preceding claims, **characterised in that** an anti-corrosion agent, particularly a glass protection anti-corrosion agent, is added in at least one program step.

24. Method according to claim 23, **characterised in that** the anti-corrosion agent contains at least zinc salt.

25. Method according to claim 23 or 24, **characterised in that** the anti-corrosion agent is added in a program step'cleaning' and/or'clear rinsing'.

26. Method according to any one of claims 23 to 25, **characterised in that** the addition of the anti-corrosion agent is carried out at an interval in time in order to increase the pH value, particularly by addition of caustic soda, and/or for addition of at least one enzyme and/or for addition of a complexing agent.

## Revendications

1. Procédé de fonctionnement d'un lave-vaisselle domestique, l'appareil ménager à circulation d'eau présentant une commande à programme pour la réalisation d'une pluralité d'étapes de programme consécutives et la commande à programme étant en liaison opérationnelle avec au moins un système de dosage de produits nettoyants, une substance nettoyante présentant une fonction étant dosée en addition au moins pendant une étape de programme, **caractérisé en ce qu'**une étape de programme nettoyage est prévue, pendant laquelle un porteur alcalin, un agent de dispersion et/ou un agent complexant et au moins deux enzymes sont ajoutés à intervalle de temps, et **en ce qu'**une étape de programme rinçage est prévue, pendant laquelle un agent de dispersion et/ou un agent complexant, un agent de blanchiment, un activant de blanchiment et un tensioactif sont ajoutés.

2. Procédé selon la revendication 1, **caractérisé en ce qu'**une pluralité, notamment 5 à 7, de substances nettoyantes présentant une fonction sont dosées en addition.

3. Procédé selon la revendication 2, **caractérisé en ce qu'**au moins deux substances nettoyantes sont dosées en addition pendant une étape de programme.

4. Procédé selon la revendication 3, **caractérisé en ce qu'**au moins deux substances nettoyantes sont simultanément dosées en addition.

5. Procédé selon l'une quelconque des revendications précédentes, **caractérisé en ce qu'**au moins un premier enzyme et un deuxième enzyme ayant différentes fonctions sont dosés en addition à intervalle de temps.

6. Procédé selon la revendication 5, **caractérisé en ce qu'**un enzyme décomposant une composition d'amidon et/ou un polysaccharide sont dosés en addition en tant que premier enzyme.

7. Procédé selon la revendication 5 ou 6, **caractérisé en ce qu'**un enzyme décomposant une protéine et/ou un peptide sont dosés en addition en tant que deuxième enzyme.

8. Procédé selon l'une quelconque des revendications 5 à 7, **caractérisé en ce qu'**un enzyme décomposant des compositions de graisse est dosé en addition en tant qu'enzyme supplémentaire.

9. Procédé selon l'une quelconque des revendications 5 à 8, **caractérisé en ce que** le premier enzyme et un agent de dispersion et agent complexant sont d'abord dosés en addition.

10. Procédé selon l'une quelconque des revendications 5 à 7, **caractérisé en ce que** le pH est augmenté au moins après l'addition du deuxième enzyme.

11. Procédé selon l'une quelconque des revendications précédentes, **caractérisé en ce qu'**au moins un agent de blanchiment est ajouté.

12. Procédé selon la revendication 11, **caractérisé en ce qu'**un activant de blanchiment est ajouté.

13. Procédé selon l'une quelconque des revendications précédentes, **caractérisé en ce qu'**au moins des ions alcalino-terreux sont complexés au moins en partie.

14. Procédé selon l'une quelconque des revendications précédentes, **caractérisé en ce que** la pluralité des étapes de programme se déroulent en étant commandées par programme.

15. Procédé selon l'une quelconque des revendications précédentes, **caractérisé en ce qu'**au moins un capteur d'étapes de programme se déroule de manière commandée.

16. Procédé selon l'une quelconque des revendications précédentes, **caractérisé en ce qu'**une étape de programme prélavage est prévue, pendant laquelle des porteurs alcalins et un agent de dispersion et/ou agent complexant sont ajoutés.

17. Procédé selon la revendication 16, **caractérisé en ce qu'**un enzyme et/ou un tensioactif sont ajoutés pendant l'étape de programme prélavage.

18. Procédé selon l'une quelconque des revendications précédentes, **caractérisé en ce que** pendant une étape de programme, notamment pendant une étape de programme nettoyage, un enzyme lipolytique et/ou un tensioactif sont ajoutés.

19. Procédé selon l'une quelconque des revendications précédentes, **caractérisé en ce qu'**une étape de programme lavage intermédiaire est prévue, pendant laquelle un porteur alcalin et un agent de dispersion et/ou agent complexant sont ajoutés.

20. Procédé selon l'une quelconque des revendications précédentes, **caractérisé en ce qu'**un porteur alcalin est ajouté pendant l'étape de programme rinçage.

21. Procédé selon l'une quelconque des revendications précédentes, **caractérisé en ce qu'**une étape de programme désinfecter est prévue.

22. Procédé selon la revendication 21, **caractérisé en ce qu'**un liquide à action biocide est ajouté.

23. Procédé selon l'une quelconque des revendications précédentes, **caractérisé en ce qu'**un produit anticorrosif, notamment un produit de protection contre la corrosion du verre, est ajouté au moins pendant une étape de programme.

24. Procédé selon la revendication 23, **caractérisé en ce que** le produit anticorrosif contient au moins du sel de zinc.

25. Procédé selon la revendication 23 ou 24, **caractérisé en ce que** le produit anticorrosif est ajouté pendant une étape de programme nettoyage et/ou rinçage.

26. Procédé selon l'une quelconque des revendications 23 à 25, **caractérisé en ce que** l'addition du produit anticorrosif est réalisée à intervalle de temps pour augmenter le pH, notamment par addition de lessive de soude, et/ou pour l'addition d'au moins un enzyme et/ou pour l'addition d'un agent complexant.
